# EUROPÄISCHE PATENTSCHRIFT

(11) **EP 0 756 661 B1**
(45) Veröffentlichungstag und Bekanntmachung des Hinweises auf die Patenterteilung: **27.10.1999**
(21) Anmeldenummer: 95915804.9
(22) Anmeldetag: 14.04.1995
(51) Int. Cl.: E05B 13/10, E05B 13/00, E05B 9/08

(54) **VERSCHLUSS MIT VARIABLEM SCHLOSSEINSATZ**
LATCH WITH VARIABLE LOCK INSERT
SYSTEME DE FERMETURE A SERRURE INTERIEURE VARIABLE

(30) Priorität: 20.04.1994 DE 4413771
(43) Veröffentlichungstag der Anmeldung: 05.02.1997
(73) Patentinhaber: EMKA BESCHLAGTEILE GmbH & Co. KG, D-42551 Velbert (DE)
(72) Erfinder: RUNGE, Friedhelm, D-42349 Wuppertal (DE); SAUERLAND, Manfred, D-45144 Essen (DE)
(74) Vertreter: Müller, Karl-Ernst, Dr., Dipl.-Ing.
(86) Internationale Anmeldenummer: DE9500541
(87) Internationale Veröffentlichungsnummer: WO9529314

(56) Entgegenhaltungen:
- EP-A- 0 054 225
- EP-A- 0 261 266
- DE-A- 3 707 313
- DE-A- 4 210 588
- DE-U- 8 406 483
- DE-U- 9 012 372
- DE-U- 9 406 586
- GB-A- 2 152 577
- US-A- 5 233 851
- LOCKSMITH LEDGER INTERNATIONAL, Bd.50, Nr.9, Juli 1990, PARK RIDGE, IL, US Seiten 144 - 145 'Reversible IC cabinet lock switches to drawer lock'

## Beschreibung

Die Erfindung betrifft ein Verschlußsystem für Schaltschranktüren oder dergleichen mit einer auf die Außenfläche des Türblattes aufsetzbaren Mulde zur Aufnahme eines Schwenkhebels, an der wenigstens ein das Türblatt in einem Durchbruch durchgreifender und über die Türblattebene nach innen vorstehender sowie mittels einer türinnenseitig aufgesetzten Kappe zur Bildung eines Aufnahmeraumes zu verschließender Ansatz vorgesehen ist, wobei in dem Aufnahmeraum ein der Verriegelung des Schwenkhebels in dessen in die Mulde eingeklappten Lage mittels der Beaufschlagung eines gesonderten Verriegelungsgliedes dienendes und über eine in der Mulde ausgebildete Öffnung zugängliches Schloß angeordnet ist, und wobei das Verschlußsystem für den Einsatz unterschiedlicher Bauarten des Schlosses wie beispielsweise Profilzylinderschloß oder Rundzylinderschloß oder Magnetkartenschloß eingerichtet ist.

Ein einzelner Verschluß für Schaltschranktüren mit den vorgenannten Merkmalen ergibt sich aus der DE 42 10 589 A1. Ein Aspekt bei dem derartigen Verschluß besteht darin, daß der Schwenkhebel in seiner in die Mulde eingeklappten Stellung in dieser mittels eines Schlosses zu verriegeln ist, damit eine Betätigung des Verschlusses unbefugten Personen nicht möglich ist. Bei dem bekannten Verschluß ist das Schloß im unteren Teil der Mulde ortsfest angeordnet, wobei der Schwenkhebel etwas kürzer ausgeführt und in den oberhalb des Schlosses gelegenen Bereich der Mulde einklappbar ist, wobei das Schloß mit einem gesonderten Verriegelungsglied für den Schwenkhebel zusammenwirkt, welches Verriegelungsglied den Schwenkhebel in dessen eingeklappter Stellung entweder festhält oder bei Betätigung des Schlosses freigibt.

Das Verriegelungsglied wird über ein in den vom Ansatz der Mulde und der Kappe gebildeten Aufnahmeraum eingesetztes Schloß betätigt, welches über eine in der Mulde ausgebildete Öffnung zugänglich ist.

Bei einem derartigen einzelnen Verschluß ist bereits vorgesehen, in der Mulde ein Schlüsselschild auswechselbar anzuordnen, so daß ohne Änderung weiterer Bauteile des Verschlusses das Schlüsselschild unterschiedlichen Schlüsselöffnungen des eingesetzten Schloßtyps anpaßbar ist. Allerdings ist mit einem derartigen bekannten Verschluß der Nachteil verbunden, daß der Einsatz jeweils einer unterschiedlichen Schloßbauart wie beispielsweise Profilzylinder oder Rundzylinder oder Magnetkartenschloß nicht ohne weiteres möglich ist, ohne Schwenkhebel und/oder Mulde insgesamt der Änderung der Schloßbauart ebenfalls anzupassen, insbesondere wenn eine zum Einsatz kommende Schloßbauart ein gesondertes Betätigungsglied zur Übertragung der Öffnungs- bzw. Schließbewegung erfordert. Da die Teile des Verschlusses in üblicher Weise aus Kunststoff bestehen, können damit im Einzelfall erhebliche Werkzeugänderungen verbunden sein. Außerdem ist der Anwender des Verschlusses auf die bei der Herstellung des Verschlusses schon vorgegebenen Bauarten und Funktionen der jeweiligen Schloßbauarten festgelegt.

Der Erfindung liegt daher die Aufgabe zugrunde, ein Verschlußsystem auf der Basis eines Verschlusses mit den gattungsgemäßen Merkmalen zu schaffen, bei dem eine Auswechslung des jeweils eingesetzten Schlosses ohne eine Änderung von Mulde und Schwenkhebel möglich ist.

Die Lösung dieser Aufgabe ergibt sich aus dem Anspruch 1; vorteilhafte Ausgestaltungen und Weiterbildungen sind in den Unteransprüchen angegeben.

Die Erfindung sieht in ihrem Grundgedanken vor, daß zur Halterung der in ihrer Bauart unterschiedlichen Schlösser eine Mehrzahl von der Bauart und Funktion des jeweiligen Schlosses angepaßten sowie das Schloß in sich aufnehmenden Gehäusen vorgesehen und auswechselbar vom Ansatz der Mulde und der Kappe umschlossen in den Aufnahmeraum einsetzbar sind und daß die Öffnung der Mulde zur Aufnahme der mehreren auswechselbaren Gehäuse eine einheitliche Form aufweist und die in der Einsteckebene des Schlüssels für das Schloß liegende Vorderkante der auswechselbaren Gehäuse innenseitig die Kontur des mit dem Gehäuse eingesetzten Schlosses ausbildet und außenseitig passend der einheitlichen Öffnung der Mulde angepaßt ist und daß in zumindest einem Gehäuse der Mehrzahl der zu dem Verschlußsystem gehörigen Gehäuse ein von dem zu dem betreffenden Gehäuse zugehörigen Schloß beaufschlagtes Betätigungsglied für das Verriegelungsglied angeordnet ist.

In der US-A-5 233 851 ist für ein gebräuchliches Zylinderschloß vorgeschlagen, in ein unverändert bleibendes Gehäuse jeweils einen unterschiedlichen Schließzylinder einzusetzen, wobei sich durch unterschiedliche Abmessungen ergebende Zwischenräume mittels gesondert vorgesehener Adapter ausgefüllt werden. Damit ist zwar bereits der Einsatz unterschiedlicher Schließzylinder gegeben.

Mit der Erfindung ist der Vorteil verbunden, daß bei unveränderter Mulde und unverändertem Schwenkhebel lediglich durch Auswechslung des in dem Verschluß angeordneten Gehäuses eine Änderung der Schloßbauart, auch nachträglich, möglich ist, indem das Gehäuse mit dem darin liegenden Schloß aus dem Verschluß ausgebaut und durch ein anderes Gehäuse mit zugeordnetem Schloß ersetzt wird, wobei die einzelnen Gehäuse nicht nur den mit ihnen eingesetzten Schloßbauarten angepaßt sind, sondern auch technisch auf die unterschiedlichen Schloßbauarten eingerichtet sind, indem in zumindest einem Gehäuse ein von dem zugehörigen Schloß beaufschlagtes Betätigungsglied für das Verriegelungsglied des Verschlusses angeordnet ist. Dadurch ist dem Systemcharakter des Verschlußsystems in besonderer Weise Rechnung getragen. Dadurch daß das Gehäuse im Bereich seiner Vorderkante die Öffnung zur Aufnahme des Schlosses festlegt bzw. eine auf die Schloßbauart angepaßte Öffnung aufweist, ist es möglich, den Verschluß mit Mulde und Schwenkhebel mit einer fest vorgegebenen Öffnung zur Aufnahme des Schlosses auszubilden, so daß eine Umrüstung bzw. andere Ausstattung des Verschlusses keine Änderung von Mulde und/oder Schwenkhebel erforderlich macht.

In den verschiedenen Ausführungsalternativen der Erfindung kann das Schloß als Profilzylinder mit einem seitlich ausschwenkbaren Daumen, oder als Rundzylinder oder als Magnetkartenschloß oder als Schließzylinder mit einem an einem Betätigungsende axial vorstehenden Mitnehmer ausgebildet sein; auch weitere und vorstehend nicht genannte Schloßbauarten können Verwendung finden.

Nach einem Ausführungsbeispiel ist vorgesehen, daß der Ansatz und das in diesen einbringbare Gehäuse zur Aufnahme des Schlosses aufeinander abgestimmte Formschlußgestaltungen zum orientierten Einbringen des Gehäuses in den Ansatz aufweisen; mit dieser Maßnahme werden Ungenauigkeiten bei der Orientierung des Gehäuses im Ansatz sowie auch eine Verschiebung des Gehäuses im Ansatz beispielsweise bei einer Rüttelbeanspruchung des Verschlusses vermieden.

In der Zeichnung sind Ausführungsbeispiele der Erfindung wiedergegeben, welche nachstehend beschrieben sind. Es zeigen:
- Fig. 1: einen Verschluß in seinen wesentlichen Bestandteilen in einer auseinandergezogenen Darstellung mit Schloß und dieses in sich aufnehmenden Gehäuse,
- Fig. 2: ein anderes Ausführungsbeispiel des Verschlusses gemäß Figur 1 mit einer anderen Schloßbauart,
- Fig.: 3 ein weiteres Ausführungsbeispiel des Verschlusses gemäß Figur 1 mit einer weiteren Schloßbauart in verschiedenen Einbauvarianten des Schlosses.

Eine Schaltschranktür 10 weist bei dem dargestellten Ausführungsbeispiel einen langgestreckten Durchbruch 11 zur Anordnung und Orientierung eines Verschlusses 12 auf. Der Verschluß 12 besteht aus einer auf die Außenseite der Schaltschranktür 10 aufzulegenden Mulde 13, in welche ein Schwenkhebel 14 eingeklappt ist. Zur Betätigung des Verschlusses ist der Schwenkhebel 14 aus der Mulde 13 herausklappbar und über eine nicht dargestellte, den Durchbruch 11 durchgreifende Betätigungswelle mit einer Getriebeeinheit 15 für darin laufende und bei Drehung des Schwenkhebels 14 verschiebbare Verriegelungsstangen 16 verbunden, so daß eine Verschwenkung des Schwenkhebels 14 zu einer Verschiebung der Verriegelungsstangen 16 führt. Zur Befestigung des Verschlusses 12 an der Schaltschranktür 10 ist die Getriebeeinheit 15 über Befestigungsschrauben 18 mit der Mulde 13 verschraubbar, so daß Getriebeeinheit 15 und Mulde 13 gegeneinander gezogen werden und die Schaltschranktür 10 zwischen sich einklemmen; im unteren Bereich der Mulde 13 sorgt eine Schraube 19 für eine Befestigung der Mulde 13 an der Schaltschranktür 10.

Für die Verriegelung des Schwenkhebels 14 in der Mulde 13 weist die Mulde 13 einen durch den Durchbruch 11 der Schaltschranktür 10 reichenden und türinnenseitig vorspringenden Ansatz 20 zur Aufnahme eines Schlosses 21 auf, wobei der Ansatz 20 unter Zwischenschalten einer Dichtung 22 innenseitig mittels einer Kappe 23 verschlossen ist und so einen Aufnahmeraum für das Schloß 21 ausbildet. Die Kappe 23 ist über Schrauben 24 mit dem Ansatz 20 zu verbinden.

Bei dem in Figur 1 dargestellten Ausführungsbeispiel ist das Schloß 21 als Rundzylinder ausgebildet, und diesem Rundzylinder ist ein Gehäuse 25 angepaßt, welches in den Ansatz 20 einbringbar und darin orientiert festlegbar ist. Aufgrund der Funktion des Rundzylinderschlosses 21 ist in dem Gehäuse 25 ein Betätigungsglied 26 angeordnet, welches von dem Rundzylinderschloß 21 beaufschlagt wird und seinerseits auf das gesonderte Verriegelungsteil im Ansatz 20 zur Verriegelung beziehungsweise Entriegelung des Schwenkhebels 14 in der Mulde 13 einwirkt. Das zweiteilige Gehäuse 25 ist über entsprechende Befestigungsschrauben in dem Ansatz 20 festzulegen, wobei die Vorderkante 27 des Gehäuses 25 innenseitig die Kontur des Rundzylinderschlosses 21 umschließt und außenseitig passend der Öffnung 35 in der Mulde 13 angepaßt ist; zusätzliche Formschlußgestaltungen 28 im Ansatz 20 und an dem Gehäuse 25 sorgen für eine festlegende Orientierung des Gehäuses 25 im Ansatz 20.

Soll nun ausgehend von dem in Figur 1 beschriebenen Ausführungsbeispiel das in Figur 1 gezeigte Rundzylinderschloß 21 durch eine andere Schloßbauart ersetzt werden, so ist es, wie ein Vergleich der Figur 1 mit der Figur 2 zeigt, lediglich erforderlich, das Gehäuse 25 mit dem Rundzylinderschloß 21 in Figur 1 aus dem Ansatz 20 zu entnehmen und stattdessen entsprechend dem in Figur 2 beschriebenen Ausführungsbeispiel einen Schließzylinder mit einem an seinem Betätigungsende axial vorstehenden Mitnehmer und ein daran angepaßtes Gehäuse 25 in den Ansatz 20 der Mulde 13 einzuschieben und hier entsprechend zu verschrauben. Im übrigen sind die Bauteile des Verschlusses 12 ohne weitere Anpassung entsprechend.

Aus Figur 3 ergibt sich im einzelnen die Möglichkeit, die Bauart eines Schlosses in Form eines herkömmlichen Profilhalbzylinders 30 zu verwenden, wobei derartige Profilhalbzylinder 30 einen seitlich ausschwenkbaren Schloßdaumen 31 zur Einwirkung auf das gesonderte Verriegelungsglied für den Schwenkhebel 14 aufweisen. Ein der Form der Profilhalbzylinder 30 angepaßtes Gehäuse 25 ist gemeinsam mit dem entsprechenden Profilhalbzylinder in den Ansatz 20 der Mulde 13 einschiebbar. Aus Figur 3 ergeben sich verschiedene Einbauvarianten des Profilhalbzylinders 30 in einer Rechts-beziehungsweise Links-Anordnung für den Schloßdaumen 31, und hier ist zusätzlich vorgesehen, daß eine Seitenwand 32 der Kappe 23 eine Auswölbung 33 für die Bewegung des Schloßdaumens 31 aufweisen; hierzu sind die Seitenwände 32 in der Kappe 23 lösbar und damit auch auswechselbar angeordnet, wie dies im Grundsatz bereits in der DE 42 10 588 A1 beschrieben ist.

Es versteht sich, daß auch beispielsweise ein Magnetkartenschloß mit einem entsprechend angepaßten Gehäuse in den Ansatz 20 der Mulde 13 einbringbar ist.

Wie in der DE 42 10 588 A1 ebenfalls schon beschrieben, ist an der Mulde 13 beziehungsweise dem Schwenkhebel 14 eine Schiebekappe 36 verschiebbar angeordnet, mittels der die Stirnfläche des eingesetzten Schlosses in der Mulde 13 überdeckt werden kann.

## Patentansprüche

1. Verschlußsystem (12) für Schaltschranktüren (10) oder dergleichen mit einer auf die Außenfläche des Türblattes aufsetzbaren Mulde (13) zur Aufnahme eines Schwenkhebels (14), an der wenigstens ein das Türblatt in einem Durchbruch (11) durchgreifender und über die Türblattebene nach innen vorstehender sowie mittels einer türinnenseitig aufgesetzten Kappe (23) zur Bildung eines Aufnahmeraumes zu verschließender Ansatz (20) vorgesehen ist, wobei in dem Aufnahmeraum ein der Verriegelung des Schwenkhebels (14) in dessen in die Mulde (13) eingeklappten Lage mittels der Beaufschlagung eines gesonderten Verriegelungsgliedes dienendes und über eine in der Mulde (13) ausgebildete Öffnung (35) zugängliches Schloß angeordnet ist, und wobei das Verschlußsystem (12) für den Einsatz unterschiedlicher Bauarten des Schlosses wie beispielsweise Profilzylinderschloß oder Rundzylinderschloß oder Magnetkartenschloß eingerichtet ist, dadurch gekennzeichnet, daß zur Halterung der in ihrer Bauart unterschiedlichen Schlösser (21, 29, 30) eine Mehrzahl von der Bauart und Funktion des jeweiligen Schlosses angepaßten sowie das Schloß (21, 29, 30) in sich aufnehmenden Gehäusen (25) vorgesehen und auswechselbar in den Aufnahmeraum einsetzbar sind und daß die Öffnung (35) der Mulde (13) zur Aufnahme der mehreren auswechselbaren Gehäuse (25) eine einheitliche Form aufweist und die in der Einsteckebene des Schlüssels für das Schloß (21, 29, 30) liegende Vorderkante (27) der auswechselbaren Gehäuse (25) innenseitig die Kontur des mit dem Gehäuse (25) eingesetzten Schlosses (21, 29, 30) ausbildet und außenseitig passend der einheitlichen Öffnung (35) der Mulde (13) angepaßt ist und daß in zumindest einem Gehäuse (25) der Mehrzahl der zu dem Verschlußsystem (12) gehörigen Gehäuse ein von dem zu dem betreffenden Gehäuse (25) zugehörigen Schloß (21, 29) beaufschlagtes Betätigungsglied (26) für das Verriegelungsglied angeordnet ist.

2. Verschlußsystem nach Anspruch 1, dadurch gekennzeichnet, daß ein der Schlösser (30) als Profilzylinder mit einem seitlich ausschwenkbaren Schloßdaumen (31) ausgebildet ist.

3. Verschlußsystem nach Anspruch 2, dadurch gekennzeichnet, daß in einer Seitenwand (32) der den Ansatz (20) verschließenden Kappe (23) eine Auswölbung (33) als Freiraum für die Bewegung des Schloßdaumens (31) angeordnet ist und daß die Seitenwände (32) der Kappe (23) lösbar an dieser gehaltert sind.

4. Verschlußsystem nach Anspruch 1, dadurch gekennzeichnet, daß ein der Schlösser (21) als Rundzylinder ausgebildet ist.

5. Verschlußsystem nach Anspruch 1, dadurch gekennzeichnet, daß ein der Schlösser als Magnetkartenschloß ausgebildet ist.

6. Verschlußsystem nach Anspruch 1, dadurch gekennzeichnet, daß ein der Schlösser (29) als Schließzylinder mit einem an seinem Betätigungsende axial vorstehenden Mitnehmer ausgebildet ist.

7. Verschlußsystem nach einem der Ansprüche 1 bis 6, dadurch gekennzeichnet, daß der Ansatz (20) und das jeweilige in diesen einbringbare Gehäuse (25) zur Aufnahme des zugehörigen Schlosses (21, 29, 30) aufeinander abgestimmte Formschlußgestaltungen (28) zum orientierten Einbringen des Gehäuses (25) in den Ansatz (20) aufweisen.

## Claims

1. Closure system (12) for switchgear cabinet doors (10) or the like, having a trough (13) for receiving a swivelling lever (14), which trough is mountable onto the outer surface of the door leaf and has provided thereon at least one projection (20), which penetrates the door leaf in a hole (11) and projects inwards beyond the door leaf plane and is to be closed by means of a cap (23) mounted at the inside of the door so as to form a location chamber, wherein there is disposed in the location chamber a lock, which is used to arrest the swivelling lever (14) in its position folded into the trough (13) by means of the action of a separate arresting element and is accessible through an opening (35) formed in the trough (13), and wherein the closure system (12) is geared to the use of different designs of lock such as, for example, a profile cylinder lock or circular cylinder lock or magnetic card lock, characterized in that, for holding the locks (21, 29, 30) of differing designs, a plurality of housings (25), which are adapted to the design and function of the respective lock and receive the lock (21, 29, 30) within them, are provided and are insertable exchangeably into the location chamber and that the opening (35) of the trough (13) for receiving the plurality of exchangeable housings (25) has a uniform shape and the front edge (27) of the exchangeable housings (25), which is situated in the plane of insertion of the key for the lock (21, 29, 30), at the inside forms the contour of the lock (21, 29, 30) inserted with the housing (25) and at the outside is suitably adapted to the uniform opening (35) of the trough (13) and that disposed in at least one housing (25) of the plurality of housings belonging to the closure system (12) is an operating element (26) for the arresting element, which operating element is acted upon by the lock (21, 29) belonging to the respective housing (25).

2. Closure system according to claim 1, characterized in that one of the locks (30) takes the form of a profile cylinder having a lock plug (31) capable of swivelling out laterally.

3. Closure system according to claim 2, characterized in that an outward bulge (33) is disposed as a free space for the motion of the lock plug (31) in a side wall (32) of the cap (23) closing the projection (20) and that the side walls (32) of the cap (23) are mounted detachably on said cap.

4. Closure system according to claim 1, characterized in that one of the locks (21) takes the form of a circular cylinder.

5. Closure system according to claim 1, characterized in that one of the locks takes the form of a magnetic card lock.

6. Closure system according to claim 1, characterized in that one of the locks (29) takes the form of a lock cylinder having a driver projecting axially from its operating end.

7. Closure system according to one of claims 1 to 6, characterized in that the projection (20) and the respective housing (25), insertable into the latter, for receiving the associated lock (21, 29, 30) have mutually adapted interlocking configurations (28) for oriented insertion of the housing (25) into the projection (20).

## Revendications

1. Système de fermeture (12) destiné à des portes (10) d'armoire de commande ou éléments similaires, comprenant un carter (13) à monter sur la face extérieure du vantail de porte et destiné à recevoir un levier pivotant (14), et sur lequel il est prévu de réaliser au moins une pièce en saillie (20) qui passe à travers le vantail de porte par un ajour (11) et qui s'avance en saillie vers l'intérieur au-delà du plan du vantail de porte et qui, pour former une cage de réception, est fermée par un cache (23) monté sur le côté intérieur de la porte, une serrure, montée dans la cage de réception et accessible par une ouverture (35) réalisée dans le carter (13), étant destinée à verrouiller le levier pivotant (14) dans la position dans laquelle il est escamoté à l'intérieur du carter (13) sous l'effet de la sollicitation exercée sur un organe de verrouillage séparé, et le système de fermeture (12) étant agencé pour l'utilisation de serrures conçues selon différents modes de construction, telle qu'une serrure à barillet profilé ou une serrure à barillet rond ou une serrure à carte magnétique, caractérisé en ce que, pour maintenir les serrures (21, 29, 30) différentes par leurs modes de construction, il est prévu une pluralité de boîtiers (25) interchangeables destinés à recevoir la serrure (21, 29, 30), qui peuvent être montés dans la cage de réception et qui sont adaptés au mode de construction et à la fonction de chaque serrure, et en ce que l'ouverture (35) réalisée dans le carter (13) présente une forme standard pour recevoir les différents boîtiers (25) interchangeables et le bord avant (27) des boîtiers interchangeables (25), situé dans le plan d'insertion de la clé adaptée à la serrure (21, 29, 30), forme sur le côté intérieur le contour de la serrure (21, 29, 30) insérée avec le boîtier (25) et est adapté sur le côté extérieur à l'ouverture standard (35) réalisée dans le carter (13), et en ce qu'un organe de manoeuvre (26), réservé à l'organe de verrouillage et sollicité par la serrure (21, 29) associée au boîtier (25) concerné, est monté dans au moins un boîtier (25) parmi la pluralité des boîtiers associés au système de fermeture (12).

2. Système de fermeture selon la revendication 1, caractérisé en ce que l'une des serrures (30) est conçue en barillet profilé, muni d'un taquet (31), susceptible de pivoter sur le côté.

3. Système de fermeture selon la revendication 2, caractérisé en ce qu'une surface convexe (33), conçue en forme de zone de dégagement pour le mouvement du taquet (31), est réalisée dans une paroi latérale (32) du cache (23) qui obture la pièce en saillie (20), et en ce que les parois latérales (32) du cache (23) sont assemblées de manière amovible avec celui-ci.

4. Système de fermeture selon la revendication 1, caractérisé en ce que l'une des serrures (21) est conçue en barillet rond.

5. Système de fermeture selon la revendication 1, caractérisé en ce que l'une des serrures est conçue en serrure pour carte magnétique.

6. Système de fermeture selon la revendication 1, caractérisé en ce que l'une des serrures (29) est conçue en barillet muni d'un taquet d'entraînement en saillie dans le sens axial sur son extrémité de manoeuvre.

7. Système de fermeture selon l'une quelconque des revendications 1 à 6, caractérisé en ce que la pièce en saillie (20) et le boîtier (25) correspondant, à insérer dans celle-ci et destiné à recevoir la serrure (21, 29, 30) correspondante, sont structurés l'un par rapport à l'autre pour former un assemblage par conjugaison de forme (28), destiné à l'introduction du boîtier (25) dans une orientation déterminée dans la pièce en saillie (20).
